# EUROPÄISCHE PATENTSCHRIFT

(11) **EP 1 180 760 B1**
(45) Veröffentlichungstag und Bekanntmachung des Hinweises auf die Patenterteilung: **22.11.2006**
(21) Anmeldenummer: 00810713.8
(22) Anmeldetag: 10.08.2000
(51) Int. Cl.: G09F 15/00

(54) **Wechselrahmen**
Changeable frame
Cadre changeable

(43) Veröffentlichungstag der Anmeldung: 20.02.2002
(73) Patentinhaber: Schmidlin, Reinhard, 3125 Toffen (CH)
(72) Erfinder: Schmidlin, Reinhard, 3125 Toffen (CH)
(74) Vertreter: AMMANN PATENTANWÄLTE AG BERN

(56) Entgegenhaltungen:
- EP-A- 0 383 427
- DE-C- 4 117 603
- GB-A- 2 309 812
- US-A- 5 220 867
- US-A- 5 852 974

## Beschreibung

Die vorliegende Erfindung bezieht sich auf einen Wechselrahmen, der insbesondere auch als Teil von Wänden oder Faltwänden für Ausstellungsobjekte verwendet werden kann. Es sind eine Vielzahl von Stellwänden und Faltwänden bekannt, die der Aufnahme von Paneele oder Bildern für Werbezwecke und dergleichen ausgebildet sind und die an Ausstellungen aufgestellt werden. Dabei können Paneele auch Lochwände zur Aufnahme von dreidimensionalen Gebilden beinhalten. Zwecks Vorbereitung einer Ausstellung ist es notwendig, die auszustellenden Objekte in diesen Wänden zu fixieren und dabei besteht die Notwendigkeit, einzelne Paneele oder Bilder innerhalb der Wände auszuwechseln. Auch ist es bei vorbekannten Systemen sehr schwierig, eine ganze Fläche, die aus einzelnen Bildern besteht, lagerichtig vorher einzuordnen. Nachteilig bei den bekannten Wänden gemäss Stand der Technik ist, dass zum Auswechseln der Bilder die Rahmen nur seitlich zugänglich sind, so dass bei grösseren Wänden und insbesondere Faltwänden das Auswechseln einzelner Bilder nicht ohne Verschieben oder Umlegen der betroffenen Wände möglich ist. Ausserdem ist es auch bei Wechselrahmen für einzelne Bilder wünschenswert, Bilder einfach auszuwechseln, ohne den ganzen Rahmen oder Rahmenteile auseinandernehmen oder entfernen zu müssen. Dies gilt auch für das Auswechseln von Glasscheiben. GB-A-2 309 812 und US-A-5 852 974 beschreiben solche Wechselrahmen, wobei die Rahmenteile abmontierbar sind.

Von diesem bekannten Stand der Technik ausgehend ist es eine erste Aufgabe der vorliegenden Erfindung einen Wechselrahmen vorzusehen, bei welchem das Auswechseln des Gegenstandes möglich ist, ohne den Rahmen auseinandernehmen zu müssen oder ohne mindestens ein Rahmenteil entfernen zu müssen. Diese Aufgabe wird mit dem Wechselrahmen gemäss Patentanspruch 1 gelöst.

Es ist eine weitere Aufgabe der Erfindung einen Wechselrahmen vorzusehen, bei dem der Gegenstand ohne Freilegung der Seitenflächen des Rahmens, d.h. von der Vorderseite und/oder von der Rückseite des Wechselrahmens ausgewechselt werden kann. Diese Aufgabe wird mit dem Wechselrahmen gemäss Patentanspruch 3 gelöst. Weitere Vorteile und Ausbildungen der Erfindung sind in weiteren, abhängigen Ansprüchen definiert.

Die Erfindung wird im folgenden anhand von Zeichnungen eines Ausführungsbeispiels näher erläutert.
- Figur 1: zeigt, teilweise aufgeschnitten, den erfindungsgemässen Wechselrahmen von vorne in einer ersten Phase des Einführens eines Gegenstandes,
- Figur 2: zeigt den Rahmen von Figur 1 mit dem eingeführten und verriegelten Gegenstand,
- Figur 3: zeigt einen Schnitt gemäss der Linie III-III in Figur 2,
- Figur 4: zeigt ein Verriegelungselement in einer Sicht von vorne und
- Figur 4A: in einer Seitenansicht,
- Figur 5: zeigt einen Schnitt durch das Rahmenprofil mit eingesetztem Verriegelungselement,
- Figur 6: zeigt einen Schnitt durch das Rahmenprofil,
- Figur 7: zeigt die vier Eckverbindungen im Wechselrahmen gemäss Figur 1 und
- Figur 8: zeigt im Schnitt ein montiertes Wechselscharnier an zwei benachbarten Rahmenprofilen.

In Figur 1 erkennt man den teilweise geschnittenen Wechselrahmen 1 und einen kleinen Ausschnitt aus dem daran anschliessenden zweiten Wechselrahmen 1A. Der Wechselrahmen 1 gemäss Figur 1 ist rechteckig und besteht aus vier Profilrahmenteilen, im Uhrzeigersinn gesehen, kurzes Profilrahmenteil 2, langes Profilrahmenteil 3, kurzes Profilrahmenteil 4 und langes Profilrahmenteil 5.

In vorliegendem Ausführungsbeispiel weisen alle Profilrahmenteile das gleiche Profil gemäss Figur 6 auf, mit einem rechteckigen Körper 6, der an einer Seite eine Öffnung mit zwei offenen Schenkeln 9 aufweist, die aus dem Körper herausragen und im zusammengesetzten Zustand in das Wechselrahmen-Innere weisen, um das Bild aufzunehmen und gegenüber der Seite mit den Schenkeln eine Innenwand 7 und eine Rückwand 8 enthält. Etwa in der Hälfte der offenen Schenkel ist ein mit Sollbruchstellen mit den beiden Schenkeln verbundener Steg 10 angeordnet. Das Profil ist derart gestaltet, dass einerseits der Steg 10 bei Bedarf leicht entfernt werden kann und andererseits die Innenwand 7 die Möglichkeit bietet, ein versenktes Wechselscharnier gemäss Figur 8 anzubringen, wobei lediglich die Rückwand 8 an dem Ort des Scharniers zu entfernen ist.

Die Erfindung ist jedoch nicht an dieses Profil gebunden. So können die offenen Schenkel anstatt aus dem Körper in den Körper ragen und der Steg über Sollbruchstellen am Ende der beiden Schenkel angeordnet sein, um eine U-förmige Struktur zu ergeben.

Ein Vergleich der Figuren 1 und 2 zeigt, dass bei den Profilrahmenteilen 2 und 5 der Steg 10 entfernt worden ist, damit der Gegenstand, im nachfolgenden vereinfachend Bild 15 genannt, in diese Rahmenteile eingeführt werden kann. Aus Figur 2 ist ersichtlich, dass im befestigten Zustand das Bild an den Stegen 9 der Rahmenteile 3 und 4 anliegt.

Zur Stabilisierung und zum Zusammenfügen des Profilrahmens befinden sich an den Ecken vier Verbindungselemente, die jedoch verschiedentlich ausgeführt sind, um das Bild einschieben und halten zu können. Dabei sind in Figur 7 die Eckverbindungen in der gleichen Lage wie in den Figuren 1 oder 2 eingezeichnet. Grundsätzlich sind die Eckverbindungen L-förmig ausgebildet, das heisst, sie bilden von oben gesehen ein Quadrat, in dem in einer Ecke ein kleineres Quadrat ausgeschnitten ist. Der Querschnitt entspricht dem Querschnitt des Profilkörpers 6, um in diesen eingeschoben zu werden. Der Rahmen wird an diese Eckverbindungen verklebt und zusammengehalten. Die Verbindungselemente können voll aus Aluminium, oder aus Blech oder Kunststoff hergestellt sein.

Die Eckverbindung 11 in Figur 7, die sich rechts oben befindet, weist einen L-förmigen Körper 12 auf, dem sich an dem zur linken Seite hin weisenden Schenkel 13 ein Anschlagstück 14 anschliesst, das sowohl nach links als auch nach unten vom Schenkel 13 hervorsteht, in der Dicken-Mitte angeordnet ist und eine Dicke aufweist, die dem Abstand zwischen den beiden offenen Schenkeln entspricht. Dieses Anschlagstück verhindert, dass sich das Bild nach oben, in den offenen Rahmen schieben kann, wenn es sich in der verriegelbaren und verriegelten Stellung von Figur 2 befindet.

Die Eckverbindung 16, die rechts unten angeordnet ist, ist ein voller L-förmiger Körper. Die Eckverbindungen 17 und 18, links unten bzw. links oben sind wie Eckverbindung 16 als L-förmiger Körper ausgebildet, weisen jedoch je eine Nut 19 bzw. 20 auf, wobei die Nut 19 weniger tief ist und nur in einen Teil des Schenkels eindringt, während die Nut 20 vollständig in den einen Schenkel eindringt und etwas in den zweites Schenkel. Dabei entspricht die Nutbreite dem Abstand der offenen Schenkel des Rahmenteils und diese entspricht etwa der Bilddicke, gegebenenfalls mit Deckglas. Die Nuten ermöglichen das Einführen des Bildes in eine Ecke.

Die Erfindung bringt bereits erhebliche Vorteile dadurch, dass das Bild gewechselt werden kann, ohne den Rahmen auseinander nehmen zu müssen oder ohne irgend ein Rahmenteil zu entfernen.

Um das Bild nach dem Einschieben in den Rahmen fixieren zu können, bedarf es eines Verriegelungselementes, Im Falle von einzelnen Bildern, Fensterscheiben oder Rahmen, die leicht von der Seite zugänglich sind, genügt dafür irgend eine seitlich einführ- oder betätigbare Schraube und dergleichen, um von einer Schmalseite her das Bild zu fixieren.

In einer vorteilhaften Ausbildung der Erfindung wird vorgesehen, dass das Verriegelungselement von der Vorder- und/oder Rückseite des Wechselrahmens her betätigbar ist. Dadurch ist es möglich, in einer Stellwand oder dergl. einzelne Bilder auszuwechseln, ohne die entsprechenden Seiten der Rahmen blosslegen zu müssen. Ein Beispiel eines solchen Verriegelungselementes ist in den Figuren 1 und 2 sowie im vergrösserten Massstab in den Figuren 4, 4A und 5 dargestellt.

Das Verriegelungselement 21 besteht im wesentlichen aus einem rechteckigen Stück 22, dessen Länge etwa einer Seite im Inneren des Profilkörpers entspricht und in dessen Querseiten, nahe einer Kante, je eine Schraube 23 eingeschraubt ist, wobei die Schrauben, siehe Figur 5, eine Drehachse bilden, um die sich das Verriegelungselement dreht. Quer zu den beiden Gelenkschrauben, an der entfernten Längsseite, ist eine weitere Schraube 24 eingeschraubt, die als Verriegelungsteil wirkt und das Bild gegen die gegenüberliegende Seite drückt. Es ist ersichtlich, dass das Verriegelungsteil nicht eine Schraube sein muss, sondern irgend ein anders gearteter Nocken oder dergleichen sein kann, dessen Funktion darin besteht, auf das Bild zu wirken.

In Figur 5 ist das Verriegelungselement in der gleichen Lage wie in Figur 2 gezeichnet, das heisst in der Verriegelungslage, wobei es ersichtlich ist, dass der Steg 10, siehe Figur 6, an der Stelle wo sich das Verriegelungselement befindet, herausgebrochen ist.

Im vorliegenden Ausführungsbeispiel sind die beiden Gelenkschrauben 23 als Imbusschrauben ausgebildet, wodurch es möglich ist, diese im Rahmen zu versenken und mittels eines Sechskantschlüssels zu betätigen. Dabei muss es sich nicht notwendigerweise um Imbusschrauben handeln, es kann auch irgend eine Kreuzschraube oder eine Achse mit Betätigungsmöglichkeit vorgesehen werden.

Insbesondere im Falle, dass der Rahmen als Bilderrahmen verwendet wird, ist es von Vorteil oder auch notwendig, dass auf der Vorderseite keine Bohrung sichtbar ist, so dass dann das Verriegelungselement nur von der Rückseite her betätigbar ist und eine der Schrauben als Achse ausgebildet ist, die im Rahmen gelagert wird.

Wie eingangs erwähnt, werden solche Rahmen auch bevorzugt für das Erstellen von Stellwänden benutzt und insbesondere auch für das Erstellen von Faltwänden. Für das Funktionieren und vor allem auch für die Ästhetik von Faltwänden ist der Abstand zwischen zwei Rahmen entscheidend und es sind daher Bestrebungen vorhanden, diesen Abstand so klein wie möglich zu halten.

Im Ausführungsbeispiel gemäss den Figuren 1 oder 2 und 8 ist ein weiterer Vorteil des erfindungsgemässen Wechselrahmens dargestellt. Falls an sich bekannte Wechselscharniere, siehe Figur 8, verwendet werden, ist es vorteilhaft, falls die zwei verbundenen Profilrahmen möglichst nahe beieinander sind. Bei einem einfachen Hohlprofil ist es dann notwendig, die Scharniere in den Wänden einzulassen und dann am Rahmenprofil zu befestigen. Dies erfordert eine spezielle Konstruktion mit U-förmigen Teilen, die im Inneren des Profils befestigt werden. Die Profilrahmenteile gemäss Figur 6 weisen für das Einlassen und Befestigen der Doppelscharniere eine doppelte Wandung auf, die aus der Innenwand 7 und der Rückwand 8 gebildet wird. An den Stellen, an denen das Doppelscharnier eingelassen wird, wird die Rückwand 8 entfernt, doch bleibt dann immer noch die Innenwand 7, an der das Doppelscharnier befestigt wird.

Dadurch ergibt sich auch eine grosse Vereinfachung der Montage von solchen Scharnieren. In Figur 8 erkennt man die beiden Profilrahmenteile 3 und 3A, die über ein Wechselscharnier 25 miteinander verbunden sind, wobei das Scharnier gedacht ist, so wie in Figur 8 geöffnet zu werden oder umgekehrt, das heisst, dass der in Figur 8 unten eingezeichnete Teil des Scharniers zusammen ist und der obere Teil aufgeklappt wird. Das Scharnier 25 ist an den beiden Innenwänden 7 und 7A befestigt.

Wie vorher erwähnt, kann der Wechselrahmen vielfältig und vorteilhaft für das Errichten von grossen Werbeflächen aus einzelnen Wechselrahmen verwendet werden, wobei diese Wechselrahmen in jeder beliebigen Grösse herstellbar sind.

Es kann auch vorgesehen werden, Scharniere zu verwenden, die durch Entfernen des Scharnierbolzens geteilt werden können, um gegebenenfalls kleinere Einheiten zusammenfassen zu können, insbesondere wenn es sich um zwei Reihen von Rahmen handelt.

Das Rahmenprofil wird bevorzugt als Aluminiumprofil in einem Stück hergestellt, doch sind weder das Material noch die äussere Form für das Funktionieren des Wechselrahmens massgeblich und können den Verhältnissen angepasst werden, insbesondere im Falle eines Bilderrahmens, der auch dekorativ sein muss und beispielsweise eine Holzverkleidung aufweisen kann. Selbstverständlich werden die Dimensionen des Rahmens, insbesondere auch die Öffnung der offenen Schenkel, den Gegebenheiten angepasst, wobei bei einem Bilderrahmen auch berücksichtigt werden muss, dass oft ein Glas mit eingefasst werden muss.

Das Vorsehen der Doppelwandung sowie der herausbrechbaren Stege ermöglicht die Ausnutzung aller Vorteile der Erfindung und die rationelle Herstellung eines einzigen Profils, bei dem gezielt der Steg und die Rückwand entfernt werden kann. Ausserdem ist die Erfindung nicht an einen rechteckigen oder quadratischen Wechselrahmen gebunden, er kann z.B. auch eine ovale Form aufweisen.

Im folgenden wird das Einführen und Befestigen eines Bildes im Rahmen anhand der Figuren 1 und 2 erläutert. In Figur 1 wurde das Bild 15 über Eck in die Ecke eingeführt, die vom Rahmenteil 2 und 5 gebildet wird, wobei das Bild in die Nut 20 des Eckverbindunges eingeführt wurde und nach oben ausweichen kann, da dort keine Innenwand 7 im Profil vorhanden ist. Beim Einführen wird das Bild ferner vom Anschlag 14 geführt. Nach dem Einführen in die Ecke und Heraufschieben des Bildes kann es in der Bildebene nach unten, das heisst gegen die Rückseite des Rahmens hin, gedrückt werden und dann durch eine Drehbewegung, wie sie mit Pfeil 26 angedeutet ist, in die rechte und untere Seite des Rahmens eingeführt werden, wie dies aus Figur 2 hervorgeht. Schliesslich wird das Verriegelungselement, wie in den Figuren 1 und 2 dargestellt, um 90° gedreht, wodurch das Verriegelungsteil 24 des Verriegelungselementes auf das Bild wirkt und es in dieser Position verriegelt. Das Herausnehmen des Bildes erfolgt in der umgekehrten Reihenfolge, das heisst, zuerst Entriegeln des Verriegelungselementes, Heraufschieben des Bildes in die linke obere Ecke und Herausnehmen desselben.

Mit dem Begriff Bild sind sämtliche in einen Rahmen einfügbare Gegenstände gemeint, wie Bilder, Werbeflächen, bemalte und unbemalte, bedruckte und unbedruckte Tafeln, Fenster-oder Türscheiben sowie gegebenenfalls Abdeckgläser. Insbesondere bei der verwendung des Wechselrahmens für Fensterscheiben werden die Profile dem Verwendungszweck angepasst, wobei die offenen Schenkel mit Dichtungen versehen werden können.

## Patentansprüche

1. Wechselrahmen, enthaltend U-förmige Profilrahmen-Teile (2, 3, 4, 5), deren offene Schenkel (9) in das Wechselrahmen-Innere weisen und auf den festzuhaltenden Gegenstand (15) wirkendes Verriegelungselement (21), wobei der Wechselrahmen (1, 1A) derart ausgebildet ist, dass der festzuhaltende Gegenstand (15) in eine Ecke (5 und 2) des Rahmens einführbar, dann in die offenen Schenkel (9) der Rahmenteile einschiebbar und schliesslich durch Betätigung des Verriegelungselementes verriegelbar ist, und umgekehrt entriegelbar, in eine Ecke des Rahmens schiebbar und daraus herausnehmbar ist.

2. Wechselrahmen nach Anspruch 1, **dadurch gekennzeichnet, dass** die Innenseiten von zwei aneinander grenzenden Profilrahmen-Teilen (5 und 2) eine grössere Tiefe aufweisen als die übrigen Profilrahmen-Teile (3, 4), wobei das Verriegelungslement in einem (5) der tieferen Profilrahmen-Teile angeordnet ist und am der tieferen Ecke (5-2) gegenüberliegendem Ende des tieferen Profilrahmen-Teils (2) ohne Verriegelungselement ein Anschlagstück (14) vorhanden ist, das das Ausweichen des Gegenstandes (15) im eingeschobenen Zustand in diesen Profilrahmen-Teil (2) verhindert.

3. Wechselrahmen nach Anspruch 1 oder 2, **dadurch gekennzeichnet, dass** das Verriegelungselement (21) von der Vorder- und/oder Rückseite des Wechselrahmens betätigbar ist.

4. Wechselrahmen nach einem der Ansprüch 1 bis 3, **dadurch gekennzeichnet, dass** das Profil des Rahmen-Teils einen rechteckigen Körper (6) mit einer Öffnung auf einer Seite enthält, an der zwei offene Schenkel (9) angeordnet sind, wobei zwischen den offenen Schenkeln ein über Sollbruchstellen verbundenen Steg (10) angeordnet ist, der als Anschlag für den verriegelten Gegenstand (15) dient.

5. Wechselrahmen nach einem der Ansprüche 1 bis 4, **dadurch gekennzeichnet, dass** seine Ecken L-förmige Eckverbindungen (11, 16, 17, 18) enthalten, wobei eine Eckverbindung (11) das Anschlagstück (14) enthält.

6. Wechselrahmen nach einem der Ansprüche 1 bis 5, **dadurch gekennzeichnet, dass** mindestens die Eckverbindung (18), die in der tieferen Ecke angeordnet ist, eine Nut (20) zur Aufnahme des Gegenstandes (15) aufweist.

7. Wechselrahmen nach Anspruch 3, **dadurch gekennzeichnet, dass** das Verriegelungslement (21) an einer von mindestens einer Seite der Gegenstandsebene betätigbaren Drehachse (23) in einem Profilrahmen-Teil (5) befestigt ist und ein auf den Gegenstand wirkendes Verriegelungsteil (24) aufweist, um diesen auf die gegenüberliegende Seite (3, 4) zu pressen.

8. Wechselrahmen nach Anspruch 7, **dadurch gekennzeichnet, dass** die Drehachse des Verriegelungselementes mindesten eine Imbus- oder Kreuzschraube (23) enthält, um das Verriegelungsteil (24) zu betätigen.

9. Wechselrahmen nach einem der Ansprüche 1 bis 8, **dadurch gekennzeichnet, dass** der Profilrahmen ferner eine Doppelwandung mit einer Innenwand (7) und einer Rückwand (8) aufweist, die gegenüber den offenen Schenkeln angeordnet ist.

10. Wechselrahmen nach einem der Ansprüche 1 bis 9,
**dadurch gekennzeichnet, dass** das Rahmenprofil mit einer Doppelwandung (7, 8) und Stegen (10) in einem Stück aus Aluminiumguss hergestellt ist.

11. Verwendung von Wechselrahmen gemäss Ansprüche 8-10 in einer Faltwand, **dadurch gekennzeichnet, dass** zwei benachbarte Profilrahmen-Teile (1, 1A) mittels Wechselscharnieren (25) miteinander verbunden sind, wobei an der Befestigungsstelle der Scharniere die Rückwand (8, 8A) entfernt ist und die Scharnieren versenkt an der Innenwand (7, 7A) befestigt sind.

## Claims

1. Quick-change frame, comprising U-shaped profile frame parts (2, 3, 4, 5) whose open legs (9) are facing the inside of the quick-change frame and a locking element (21) acting upon the object (15) that is to be fixed, the quick-change frame (1, 1A) being configured such that the object (15) that is to be fixed is insertable into one corner (5 and 2) of the frame, then slidable into the open legs (9) of the frame parts and finally lockable by actuation of the locking element, and conversely unlockable, slidable into one corner of the frame and removable therefrom.

2. Quick-change frame according to claim 1, **characterised in that** the inner sides of two adjoining profile frame parts (5 and 2) have a greater depth than the remaining profile frame parts (3, 4), the locking element being arranged in one (5) of the deeper profile frame parts, and the end of the deeper profile frame part (2) that has no locking element which is situated opposite the deeper corner (5-2) being provided with a stop member (14) that prevents that the object (15) can evade into that profile frame part (2) in the inserted condition.

3. Quick-change frame according to claim 1 or 2, **characterised in that** the locking element (21) is actuatable from the front and/or from the back side of the quick-change frame.

4. Quick-change frame according to one of claims 1 to 3, **characterised in that** the profile of the frame part includes a rectangular body (6) having an opening on one side on which two open legs (9) are arranged, a web (10) that serves as a stop for the locked object (15) and is connected via predetermined breaking points being arranged between the open legs.

5. Quick-change frame according to one of claims 1 to 4, **characterised in that** its corners comprise L-shaped corner joints (11, 16, 17, 18), one of the corner joints (11) comprising the stop member (14).

6. Quick-change frame according to one of claims 1 to 5, **characterised in that** at least the corner joint (18) that is arranged in the deeper corner has a groove (20) for receiving the object (15).

7. Quick-change frame according to claim 3, **characterised in that** the locking element (21) is fastened in a profile frame part (5) on a rotational axis (23) that is actuatable from at least one side of the object plane and comprises a locking member (24) acting upon the object in order to press the latter against the opposite side (3, 4).

8. Quick-change frame according to claim 7, **characterised in that** the rotational axis of the locking element comprises at least one hexagon socket or crosshead screw (23) for actuating the locking member (24).

9. Quick-change frame according to one of claims 1 to 8, **characterised in that** the profile frame further has a double wall comprising an inner wall (7) and a rear wall (8) that is arranged opposite the open legs.

10. Quick-change frame according to one of claims 1 to 9, **characterised in that** the frame profile with a double wall (7, 8) and webs (10) is produced in one piece from cast aluminium.

11. Use of quick-change frames according to claims 8-10 in a folding wall, **characterised in that** two adjacent profile frame parts (1, 1A) are interconnected by means of double acting hinges (25), the rear wall (8, 8A) being removed at the fastening point of the hinges and the hinges being mounted on the inner wall (7, 7A) in a counter-sunk manner.

## Revendications

1. Cadre interchangeable, comprenant des éléments (2, 3, 4, 5) en forme d'U d'un cadre en profilés, dont les ailes (9) ouvertes sont en regard vers l'intérieur du cadre interchangeable, et un élément de verrouillage (21) agissant sur l'objet (15) à fixer, le cadre interchangeable (1, 1A) étant conformé de telle manière que l'objet (15) à fixer peut être inséré dans un coin (5 et 2) du cadre, puis introduit dans les ailes (9) ouvertes des éléments de cadre et enfin verrouillé en actionnant l'élément de verrouillage, et inversement déverrouillé, glissé dans un coin du cadre et enlevé de celui-ci.

2. Cadre interchangeable selon la revendication 1, **caractérisé en ce que** les côtés intérieurs de deux éléments attenants (5 et 2) du cadre en profilés ont une plus grande profondeur que les autres éléments (3, 4) du cadre en profilés, l'élément de verrouillage étant agencé dans l'un (5) des éléments plus profonds du cadre en profilés et une butée (14) étant pourvue à l'extrémité de l'élément de cadre (2) plus profond sans élément de verrouillage qui est opposée au coin plus profond (5-2), laquelle évite que l'objet (15) puisse s'esquiver dans cet élément de cadre profilé (2) en condition insérée.

3. Cadre interchangeable selon la revendication 1 ou 2, **caractérisé en ce que** l'élément de verrouillage (21) est actionnable depuis le côté avant et/ou arrière du cadre interchangeable.

4. Cadre interchangeable selon l'une des revendications 1 à 3, **caractérisé en ce que** le profil de l'élément de cadre comprend un corps rectangulaire (6) avec une ouverture sur l'un des côtés sur laquelle sont agencées deux ailes (9) ouvertes, une traverse (10) étant agencée entre les ailes ouvertes qui est attachée par des points de rupture et sert de butée pour l'objet verrouillé (15).

5. Cadre interchangeable selon l'une des revendications 1 à 4, **caractérisé en ce que** ses coins comprennent des joints d'angle (11, 16, 17, 18) en forme d'un L, l'un des joints d'angle (11) comportant la butée (14).

6. Cadre interchangeable selon l'une des revendications 1 à 5, **caractérisé en ce qu'**au moins le joint d'angle (18) qui est agencé dans le coin plus profond comporte une rainure (20) pour recevoir ledit objet (15).

7. Cadre interchangeable selon la revendication 3, **caractérisé en ce que** l'élément de verrouillage (21) est fixé dans un élément du cadre en profilés (5) sur un axe de rotation (23) qui est actionnable depuis au moins un côté du plan de l'objet, et comporte un organe de verrouillage (24) agissant sur l'objet afin de le presser contre le côté opposé (3, 4).

8. Cadre interchangeable selon la revendication 7, **caractérisé en ce que** l'axe de rotation de l'élément de verrouillage comporte au moins une vis à six pans creux ou à empreinte cruciforme (23) pour actionner l'organe de verrouillage (24).

9. Cadre interchangeable selon l'une des revendications 1 à 8, **caractérisé en ce que** le cadre en profilés présente en outre une paroi double comprenant une paroi intérieure (7) et une paroi arrière (8) opposée aux ailes ouvertes.

10. Cadre interchangeable selon l'une des revendications 1 à 9, **caractérisé en ce que** le profilé du cadre avec une paroi double (7, 8) et des traverses (10) est produit d'une pièce en fonte d'aluminium.

11. Utilisation de cadres interchangeables selon les revendications 8-10 dans une paroi pliante, **caractérisée en ce que** deux éléments adjacents (1, 1A) de cadre en profilés sont reliés entre eux au moyen de charnières à double action (25), la paroi arrière (8, 8A) étant enlevée au point de fixation des charnières et les charnières étant montées de manière noyée sur la paroi intérieure (7, 7A).
